# EUROPÄISCHE PATENTANMELDUNG

(11) **EP 0 507 729 A2**
(43) Veröffentlichungstag der Anmeldung: **07.10.1992**
(21) Anmeldenummer: 92810183.1
(22) Anmeldetag: 12.03.1992
(51) Int. Cl.: H01H 50/02

(54) **Steckrelais und Zusatzmodul mit zugehöriger Relaisfassung**

(30) Priorität: 05.04.1991 CH 1018/91
(71) Anmelder: ELESTA AG ELEKTRONIK, CH-7310 Bad Ragaz (CH)
(72) Erfinder: Karlstedt, Helmut, CH-8750 Glarus (CH); Fausch, Werner, CH-9470 Buchs (CH)
(74) Vertreter: Riederer, Conrad A., Dr.

(57) **Zusammenfassung**

Das Relaisgehäuse (21) des Steckrelais (15) ist mit einer Schwalbenschwanzführung (19) versehen, in welche bei Bedarf der am Modulgehäuse (25) eines Zusatzmoduls (13), z.B. eines Zeitmoduls, angeformte Schwalbenschwanz (23) eingeschoben werden kann. Die Einschubtiefe wird begrenzt durch den überragenden Rand (27) des Relaisgehäuses (21). Nach dem Befestigen des Zusatzmoduls (13) bilden das Steckrelais (15) und das Zusatzmodul zusammen eine Einheit, welche in eine Relaisfassung eingesteckt werden kann, welche Einstecköffnungen für die Anschlussstifte (29, 33) des Steckrelais (15) und das Zusatzmodul (13) aufweist.

## Beschreibung

Die Erfindung betrifft ein Steckrelais und ein Zusatzmodul, wobei das Steckrelais einen eine Relaismechanik tragenden Sokkel mit Anschlussstiften zum Einstecken in eine Relaisfassung aufweist.

Schon seit längerer Zeit sind Zeitrelais bekannt, welche verschiedene Funktionen aufweisen, z.B. Ansprechverzögerung, Rückfallverzögerung, Impulsumformung, Blinksignalerzeugung, usw. Es sind auch Relaisfassungen bekanntgeworden, welche einen speziellen Raum für die Aufnahme eines Zeitmoduls aufweisen. Nachteilig ist dabei, dass für ein solches Zeitmodul in der Relaisfassung relativ wenig Platz zur Verfügung steht und dass die normalen Ansteuerpfade für die Relaisspule im Sockel unterbrochen werden müssen, weil die Ansteuerung über das Modul geschieht. Als besonderer Nachteil erweist sich, dass das Zeitmodul nur schwer aus der Relaisfassung zur Ueberprüfung oder zum Ersatz entfernbar ist.

Es ist daher Aufgabe der vorliegenden Erfindung, eine Lösung zu finden, welche die beschriebenen Nachteile mindestens teilweise beseitigt. Zur Lösung dieser Aufgabe sieht die Erfindung ein Steckrelais und ein Zusatzmodul vor, wobei das Steckrelais einen eine Relaismechanik tragenden Sockel mit Anschlussstiften zum Einstecken in eine Relaisfassung aufweist. Die Erfindung ist dadurch gekennzeichnet, dass das Zusatzmodul durch eine Verbindungseinrichtung lösbar mit dem Steckrelais verbunden ist und Anschlussstifte zum Einstecken in die Relaisfassung aufweist. Dies hat den Vorteil, dass das Steckrelais und das mit ihm verbundene Zusatzmodul beim Einstecken und Herausziehen aus der Relaisfassung eine Einheit bilden, wobei aber im ausgesteckten Zustand das Zusatzmodul leicht vom Steckrelais getrennt werden kann. Das Ueberprüfen oder der Ersatz des Zusatzmoduls bietet daher keine Probleme und kann in kürzester Zeit ausgeführt werden. Das Zusatzmodul kann auch relativ gross gebaut werden, was auch Vorteile bei dessen Fabrikation bietet. Es können auch ohne grossen Aufwand eine Vielzahl von Funktionen im Zusatzmodul untergebracht werden, weil dafür genügend Platz vorhanden ist. Da das Zusatzmodul nicht in der Relaisfassung untergebracht ist, steht dort Platz für andere Komponenten zur Verfügung, z.B. für Dioden und Kondensatoren.

Vorteilhaft weist die Verbindungseinrichtung Blockiermittel auf, welche ein Herausziehen des Zusatzmoduls aus der Relaisfassung ohne gleichzeitiges Herausziehen des Steckrelais verhindern. Wenn somit durch einen Bügel das Steckrelais am Herausfallen aus der Relaisfassung gehindert wird, wird dadurch auch das Zusatzmodul am Herausfallen gehindert.

Es wäre beispielsweise möglich, die Verbindungseinrichtung am Relaissockel vorzusehen. Vorteilhaft weisen aber sowohl das Steckrelais als auch das Zusatzmodul ein Gehäuse auf. Es ist möglich, praktisch ohne zusätzlichen Aufwand diesen Gehäusen eine Form zu geben, welche als Verbindungseinrichtung dienen kann. Es können also am Relaisgehäuse Verankerungsmittel für komplimentäre Verankerungsmittel am Modulgehäuse vorgesehen sein. Zweckmässigerweise ist am Relaisgehäuse eine Schwalbenschwanzführung ausgebildet und am Modulgehäuse ein Schwalbenschwanz angeformt. Um Steckrelais und Zusatzmodul miteinander zu verbinden, genügt es daher, den Schwalbenschwanz des Zusatzmoduls in die Schwalbenschwanzführung des Steckrelais einzuschieben. Wenn der Gehäuserand des Steckrelais oben die Schwalbenschwanzführung überragt, so kann das Zusatzmodul nur von unten eingeschoben werden, wobei die Einschubtiefe durch den überragenden Gehäuserand begrenzt wird. Es besteht daher keine Gefahr, dass beim Einstecken des Steckrelais in die Relaisfassung nur das Steckrelais voll eingesteckt wird, nicht aber das Zusätzmodul. Durch den überragenden Gehäuserand wird vielmehr das Zusatzmodul mitgenommen und sicher in die Relaisfassung eingeführt, auch wenn beim Einstecken nur das Steckrelais gehalten wird. Wie bereits vorher erwähnt, genügt es auch zur Sicherung von Steckrelais und Zusatzmodul, wenn bloss das Steckrelais durch eine Klammer gesichert wird.

Die Erfindung betrifft auch eine Fassung für Steckrelais und Zusatzmodul, mit einem Fassungsteil aus Kunststoff, das eine auf einem Teilkreis angeordnete Anzahl von Einstecköffnungen für die Anschlussstifte des Steckrelais aufweist, sowie mindestens eine der Anzahl der Einstecköffnungen entsprechende Anzahl von Klemmenöffnungen, die auf zwei einander gegenüberliegenden Seiten des Fassungsteil angeordnet sind, in den Klemmenöffnungen untergebrachte Klemmen, und in den Einstecköffnungen angeordnete Kontaktgabeln für das Steckrelais, wobei mindestens ein Teil dieser Kontaktgabeln je einen Leiterabschnitt zur Verbindung mit einer Klemme aufweisen. Die Erfindung ist dadurch gekennzeichnet, dass in einem Abstand vom Teilkreis eine Anzahl von weiteren Einstecköffnungen für die Anschlussstifte des Zusatzmoduls angeordnet sind, dass in den genannten weiteren Einstecköffnungen Kontaktgabeln angeordnet sind, von welchen eine erste Anzahl einen Leiterabschnitt zur Verbindung mit einer Klemme aufweisen und eine zweite Anzahl einen Leiterabschnitt zur Verbindung mit einer Kontaktgabel für das Steckrelais aufweisen.

Eine bevorzugte Ausführungsform der Relaisfassung weist mehr Klemmen als Einstecköffnungen für die Anschlussstifte des Steckrelais auf. Der Fassungsteil aus Kunststoff weist vorteilhaft eine mit einem Deckel verschliessbare Aussparung zur Aufnahme von Komponenten, z.B. Kondensatoren, Dioden, usw., auf. Zweckmässigerweise ist die Relaisfassung so ausgebildet, dass sie mit weiteren Relaisfassungen aneinander gereiht werden kann.

Die Erfindung wird nun unter Bezugnahme auf die Zeichnung beschrieben. Es zeigt:
Fig. 1 Steckrelais und Zusatzmodul nach dem Einstecken in die Relaisfassung,
Fig. 2 das Zusatzmodul mit dem am Gehäuse ausgebildeten Schwalbenschwanz,
Fig. 3 eine Seitenansicht des Zusatzmoduls von Fig. 2, wobei dessen Befestigung am Steckrelais angedeutet ist,
Fig. 4 einen Horizontalschnitt durch das Zusatzmodul von Fig. 2 und durch einen Teil des Gehäuses des Steckrelais,
Fig. 5 eine Ansicht der Relaisfassung von oben,
Fig. 6 einen Schnitt entlang der Linie VI-VI von Fig. 5,
Fig. 7 den Oberteil der Relaisfassung von Fig. 5 von unten gesehen, wobei die Anschlüsse der Kontaktgabeln zu den Klemmen schematisch dargestellt sind,
Fig. 8a bis 11a verschiedene Grundformen von Kontaktstücken und
Fig. 8b bis 11b Beispiele von Kontaktstücken, von oben betrachtet.

Fig. 1 zeigt ein Steckrelais 11 mit einem damit verbundenen Zusatzmodul 13, welche beide zusammen in eine Relaisfassung 15 eingesteckt sind. Das Zusatzmodul 13 kann beispielsweise ein Zeitmodul sein, welches zusammen mit dem Relais 11 ein Zeitrelais bildet. Das Zeitmodul 13 kann verschiedene Funktionen haben, z.B. Blinkfunktion, Einschaltwischfunktion, Ansprechverzögerung, Abfallverzögerung, usw.

Wie in den Fig. 2 bis 4 dargestellt, ist das Zusatzmodul 13 mit dem Steckrelais 15 durch eine Verbindungseinrichtung 17 lösbar verbunden. Als Verbindungseinrichtung dient eine Schwalbenschwanzführung 19 des Relaisgehäuses 21, in welcher ein Schwalbenschwanz 23 des Modulgehäuses 25 gleiten kann. Das Relaisgehäuse 21 besitzt oben einen vorstehenden Gehäuserand 27, welcher die Gleitbewegung des Schwalbenschwanzes 23 in der Schwalbenschwanzführung 19 begrenzt. Das Steckrelais 11 weist einen Sockel 30 mit Anschlussstiften 29 (Fig. 3) zum Einstekken in die Einstecköffnungen 31 (Fig. 5) der Relaisfassung 15 auf. Das Modul 13 weist Anschlussstifte 33 zum Einstecken in Einstecköffnungen 35 der Relaisfassung 15 auf. Zweckmässigerweise besitzt das Zusatzmodul 13 ein zweiteiliges Gehäuse 25 mit dem Unterteil 24, an welchem der Schwalbenschwanz 19 ausgebildet ist, und dem Oberteil 26. Der Unterteil 24 trägt auch die Schaltung 28 des Zusatzmoduls 13.

Das Steckrelais 11 kann ein Standard-Steckrelais sein, welches zur Hauptsache ohne das Zusatzmodul 13 verwendbar ist, aber, wie bereits vorher beschrieben, eine Schwalbenschwanzführung 19 aufweist. Ist somit ein Zusatzmodul, z.B. ein Zeitmodul, erwünscht, kann dieses in die Schwalbenschwanzführung 19 eingeschoben werden (Fig. 3) bis der Schwalbenschwanz 23 am vorstehenden Gehäuserand 27 anstösst. Zusammen mit dem Modul 13 ist nun das Relais 11 in die Relaisfassung 15 einsteckbar (Fig. 1).

Die Relaisfassung 15 ist in den Figuren 5 bis 7 dargestellt. Sie besteht im wesentlichen aus dem Unterteil 41 und dem Oberteil 43. Der Oberteil 43 weist auf einem Teilkreis 32 angeordnete Einstecköffnungen 31 für das Steckrelais 11 und Einstecköffnungen 35 für das Zusatzmodul 13 auf, wie dies bereits vorher erwähnt wurde. Auf jeder Seite der Relaisfassung befinden sich sechs Klemmöffnungen 44 mit Anschlussklemmen 45 (Fig. 6), von denen in Fig. 5 lediglich die Schrauben 47 sichtbar sind. Aus Fig. 7 ist ersichtlich, wie die Kontaktstücke eine Verbindung von den Anschlussklemmen 45 zu den Einstecköffnungen 31 oder 35 bzw. zwischen zwei Einstecköffnungen 31 und 35 herstellen. Wie die Figuren 8a bis 10a zeigen, sind dementsprechend drei verschiedene Grundformen 49a, 49b und 49c von Kontaktstücken vorgesehen. Die Kontaktstücke 49a und 49c weisen je nach der herzustellenden Verbindung verschiedenlange Leiterabschnitte 50, bzw. 52, und verschiedene Abkantungen auf, wie dies beispielsweise die Figuren 8 und 10 zeigen. Die Kontaktgabel 51 kommt jeweils in eine Einstecköffnung 31 für das Steckrelais 15 zu liegen, während die Kontaktgabel 53 in eine Einstecköffnung 35 zu liegen kommt.

Die Relaisfassung 15 lässt sich auch als normale Relaisfassung für bloss ein Steckrelais verwenden. In diesem Fall können die Kontaktstücke 49b, wie gestrichelt eingezeichnet, durch Kontaktstücke 49d (Fig. 11a) ersetzt werden. Die Kontaktstücke 49d weisen Kontaktgabeln 51 und 53 auf. Die Kontaktgabeln 53 der Kontaktstücke 49d können dann dem Anschluss einer Komponente dienen, z.B. eines Kondensators, welcher in der Aussparung 55 Platz findet (Fig. 5).

## Patentansprüche

1. Steckrelais und Zusatzmodul, wobei das Steckrelais (11) einen eine Relaismechanik tragenden Sockel (30) mit Anschlussstiften (29) zum Einstecken in eine Relaisfassung (15) aufweist, dadurch gekennzeichnet, dass das Zusatzmodul (13) durch eine Verbindungseinrichtung (17) lösbar mit dem Steckrelais (11) verbunden ist und Anschlussstifte (33) zum Einstecken in die Relaisfassung (15) aufweist.

2. Steckrelais und Zusatzmodul nach Anspruch 1, dadurch gekennzeichnet, dass die Verbindungseinrichtung (17) Blokkiermittel (27) aufweist, welche ein Herausziehen des Zusatzmoduls (13) aus der Relaisfassung (15) ohne gleichzeitiges Herausziehen des Steckrelais (15) verhindern.

3. Steckrelais und Zusatzmodul nach Anspruch 1 oder 2, dadurch gekennzeichnet, dass sowohl das Steckrelais (15) als auch das Zusatzmodul (13) ein Gehäuse (21, 15) aufweisen.

4. Steckrelais und Zusatzmodul nach Anspruch 3, dadurch gekennzeichnet, dass am Relaisgehäuse (21) Verankerungsmittel (19) für komplimentäre Verankerungsmittel (23) am Modulgehäuse (25) vorgesehen sind.

5. Steckrelais und Zusatzmodul nach Anspruch 4, dadurch gekennzeichnet, dass das am Relaisgehäuse (21) eine Schwalbenschwanzführung (19) ausgebildet ist und dass am Modulgehäuse (25) ein Schwalbenschwanz (23) angeformt ist.

6. Steckrelais und Zusatzmodul nach einem der Ansprüche 2 bis 5, dadurch gekennzeichnet, dass die Blockiermittel durch einen die Schwalbenschwanzführung (19) überragenden Gehäuserand (27) gebildet sind.

7. Relaisfassung (15) für Steckrelais (11) und Zusatzmodul (13), mit einem Fassungsteil (43) aus Kunststoff, das eine auf einem Teilkreis (32) angeordnete Anzahl von Einstecköffnungen (31) für die Anschlussstifte (29) des Steckrelais (15) aufweist, sowie mindestens eine der Anzahl der Einstecköffnungen (35) entsprechende Anzahl von Klemmöffnungen (44), die auf zwei einander gegenüberliegenden Seiten des Fassungsteils angeordnet sind, in Klemmöffnungen (44) untergebrachte Klemmen 45, in den Einstecköffnungen (31) angeordnete Kontaktgabeln (51) für das Steckrelais (65), wobei mindestens ein Teil dieser Kontaktgabeln (51) je einen Leiterabschnitt zur Verbindung mit einer Klemme (45) aufweisen, dadurch gekennzeichnet, dass in einem Abstand vom Teilkreis (32) eine Anzahl von weiteren Einstecköffnungen (35) für die Anschlussstifte (33) des Zusatzmoduls (13) angeordnet sind, dass in den genannten weiteren Einstecköffnungen (35) Kontaktgabeln (53) angeordnet sind, von welchen eine erste Anzahl einen Leiterabschnitt (50) zur Verbindung mit einer Klemme (45) aufweisen und eine zweite Anzahl einen Leiterabschnitt (52) zur Verbindung mit einer Kontaktgabel (51) für das Steckrelais (15) aufweisen.

8. Relaisfassung nach Anspruch 7, dadurch gekennzeichnet, dass sie mehr Klemmen (45) als Einstecköffnungen (31) für die Anschlussstifte (29) des Steckrelais (15) aufweist.

9. Relaisfassung nach Anspruch 7 oder 8, dadurch gekennzeichnet, dass der Fassungsteil (43) aus Kunststoff eine mit einem Deckel verschliessbare Aussparung (55) zur Aufnahme von Komponenten, z.B. Kondensatoren, Dioden, usw., aufweist.

10. Relaisfassung nach einem der Ansprüche 7 bis 9, dadurch gekennzeichnet, dass sie mit weiteren Fassungen aneinanderreihbar ausgestaltet ist.
